# EUROPÄISCHE PATENTSCHRIFT

(11) **EP 2 072 902 B1**
(45) Veröffentlichungstag und Bekanntmachung des Hinweises auf die Patenterteilung: **29.03.2017**
(21) Anmeldenummer: 08105949.5
(22) Anmeldetag: 08.12.2008
(51) Int. Cl.: F24C 7/08, F24C 15/32

(54) **Heißluft- oder Umluftofen**
Hot air or convection oven
Four à circulation d'air chaud ou à convection forcée

(30) Priorität: 19.12.2007 DE 102007061302
(43) Veröffentlichungstag der Anmeldung: 24.06.2009
(73) Patentinhaber: BSH Hausgeräte GmbH, 81739 München (DE)
(72) Erfinder: Andreas, Margit, 83352, Altenmarkt a.d. Alz (DE); Lebacher, Rainer, 83349, Palling (DE); Mallinger, Peter, 83301, Traunreut (DE); Mierniczak, Richard, 71229, Leonberg (DE)

(56) Entgegenhaltungen:
- EP-A- 1 793 171
- WO-A-2007/020584
- DE-A1- 4 136 048
- DE-A1- 19 730 421
- DE-A1- 19 963 294
- DE-C1- 3 442 812
- DE-U1-202004 015 290

## Beschreibung

Die Erfindung bezieht sich auf einen Heißluft- oder Umluftofen mit einem Garraum, einem im Garraum angeordneten Temperaturfühler einer Temperatursteuerung zum Regeln oder Steuern der im Garraum herrschenden Behandlungstemperatur, mit einem Heißluft- oder Umluftgebläse und mit einer zwischen dem Gebläse und dem zur Lagerung von Gargut vorgesehenen Garraum angeordneten Luftleitplatte, in der eine zentrale Lufteintrittsöffnung für das Gebläse und mehrere Luftaustrittsöffnungen für die Luftströmung in dem Garraum vorgesehen ist und mindestens eine Luftaustrittsöffnung unmittelbar dem Temperaturfühler zugewandt ist.

Bei einem bekannten Heißluft- oder Umluftofen (DE 197 30 421 A1) ist zwischen einem im Garraum angeordneten Temperaturfühler zur Temperaturregelung und einer auf den Temperaturfühler gerichteten Austrittsaussparung ein Luftablenkkörper angeordnet, der die Luftströmung vom Temperaturfühler abhält. Auf diese Weise kann die Anordnung der Ausblasöffnungen unabhängig von der Anordnung des Temperaturfühlers gewählt werden und es soll eine genauere Temperaturregelung ermöglicht werden.

Bei einem anderen bekannten Heißluftofen (DE 34 42 812 C1) vergleichbarer Ausgestaltung ist in einer Luftleitplatte eine zusätzliche Ausblas- oder Luftaustrittsöffnung vorgesehen, die direkt auf einen benachbarten Temperaturfühler gerichtet ist und unmittelbar einen Heißluftstrom zuführt, wodurch ein schnelles reagieren auf Temperaturänderungen im Luftstrom und damit ein rasches Regelungsverhalten erhalten wird. In der Regel ist hierbei die Regelluft auch gegen eine z.B. oben liegende Garraumwand gerichtet, an welcher die Heißluft reflektierend in den Garraum und damit meistens auch direkt auf das Gargut geworfen wird wodurch es zumindest partiell zu Überhitzungen dieses Garguts kommen kann.

Ferner offenbart die DE 199 63 294 A1 ein Gargerät.

Die DE 20 2004 015 290 U1 offenbart eine Vorrichtung zur Vergleichmäßigung des Energieeintrags in Gargut.

Die EP 1 793 191 A1 offenbart eine Heizungskochvorrichtung.

Die DE 41 36 048 A1 offenbart einen Umluftbackofen.

Schließlich offenbart die WO 2007/020584 A1 eine Kochvorrichtung.

Der vorliegenden Erfindung ist die Aufgabe gestellt, einen Heißluft- oder Umluftofen sö auszugestalten, dass einerseits ein schnelles Reagieren der Temperatursteuerung auf Temperaturänderungen sichergestellt ist, andererseits aber das Gar-oder Backergebnis nicht durch direktes "Anblasen" des Garguts durch die heiße Regelluft nachteilig beeinflusst werden kann.

Diese Aufgabe wird bei einem Heißluft- oder Umluftofen gemäß dem Oberbegriff des Patentanspruches 1 dadurch gelöst, dass der dem Temperaturfühler zugeordneten Luftaustrittsöffnung mindestens eine benachbarte Luftaustrittsöffnung zugeordnet ist, die ein von der direkt zum Temperaturfühler gerichteten Luftströmung in der Strömungsrichtung zum Garraum hin abgekehrtes, die direkte Luftströmung zum Temperaturfühler nachträglich erfassendes Strömungsgemenge bewirkt.

Gemäß der Erfindung weist die Luftleitplatte zumindest an der, dem Temperaturfühler zugewandten Seite eine dem Temperaturfühler zugekehrte, gegenüber der Luftleitplatte geneigte Fläche auf, in welcher die Luftaustrittsöffnung für den Temperaturfühler und die diesem benachbarten Luftaustrittsöffnungen angeordnet sind. Damit erhält man eine Ausrichtung dieser Luftströmungen, die von der Ausrichtung der Luftaustrittsöffnungen für die z.B. waagerecht in den Garraum gerichteten Hauptströmungen in der Luftleitplatte unterschiedlich ist. Mit dem geneigt abgebogenen Flächenabschnitt ist die Luftleitplatte an einer Rückwand des Garraums befestigt.

Insbesondere zeigen sich die Vorteile der erfindungsgemäßen Maßnahmen bei einem sogenannten Heißluftofen, bei dem der vom Gebläse ausgehende Luftstrom unmittelbar durch einen z.B. das Gebläse umgebenden Ringheizkörper erhitzt wird und die erhitzte Luft mit hohem Temperaturniveau dem Temperaturfühler zugeleitet und an benachbarten Garraumbegrenzungen steil und unmittelbar in Richtung des Garguts reflektiert wird. Durch die mindestens eine zusätzliche Luftaustrittsöffnung wird zwar ein direktes "Anblasen" des Temperaturfühlers und eine schnelle Temperaturregelung nicht behindert, aber die Regelluft kann keinen direkten Einfluss auf das Backergebnis haben, da sie von der durch die zusätzliche, benachbarte Luftaustrittsöffnung ausströmenden Luftströmung abgeschirmt bzw. erfasst und in einem Strömungsgemenge vermischt und abgeleitet wird, welchem Strömungsgemenge zumindest bezüglich einer benachbarten Garraumwand ein flacherer und mehr dem Garraum zugewandter Reflektionsgrad vorgegeben ist, sodass ein direktes "Anblasen" des Gargutes nicht stattfindet. In der Regel bewirken die aus den benachbarten Luftaustrittsöffnungen austretenden Luftströmungen beim Aufeinandertreffen turbulenzähnliche Strömungsverhältnisse nach Art eines Luftschleiers, wodurch eine gezielt gleichgerichtete, einer laminaren Strömung angenäherte Heißluftströmung zum Gargut hin verhindert, zumindest aber wesentlich behindert wird.

Gemäß der Erfindung ist die mindestens eine benachbarte Luftaustrittsöffnung gegenüber der dem Temperaturfühler zugeordneten Luftaustrittsöffnung in einer dem Garraum zugekehrteren Strömungsebene angeordnet. Auf diese Weise erhält man bezüglich einer benachbarten Garraumwand unterschiedliche Reflektionswinkel und damit eine effektive Abschirmung der heißen Regelluft bzw. deren Vermischung innerhalb eines Luftschleiers.

Ferner ist es vorteilhaft, wenn das Strömungsvolumen der dem Temperaturfühler unmittelbar zugeordneten Luftaustrittsöffnung geringer ist als das jenige der benachbarten Luftaustrittsöffnungen, wodurch eine sichere Erfassung bzw. Abschirmung der Regelströmung begünstigt wird.

Die Erfindung ist anhand eines in der Zeichnung dargestellten Ausführungsbeispieles nachstehend erläutert.

Es zeigt:
- Fig. 1: eine Seiten-Schnittansicht eines Heißluftofens der erfindungsgemäßen Ausgestaltung in schematischer Darstellung,
- Fig. 2: die Luftleitplatte gemäß Fig. 1 als Einzelheit.

Der in Fig. 1 und 2 dargestellte Heißluftofen besitzt einen quaderfömigen Garraum 1 bildende Garraumwände und zwar eine Bodenwand 2, eine obere Deckenwand 3, eine Rückwand 4, seitliche Garraumwände 5 sowie eine frontseitige Wand in Form einer um eine Klappachse 6 in Pfeilrichtung schwenkbaren Ofentür 7. Nicht dargestellt sind Führungselemente für Gargutträger, die in bekannter Weise bei geöffneter Ofentür 7 in den Garraum 1 in unterschiedlichen Höhen einschiebbar sind, auf denen zu garendes bzw. zu backendes Gargut gelagert ist. Im rückwärtigen Bereich des Garraumes 1 ist dieser durch eine Luftleitplatte 8 lufttechnisch getrennt von einem ein Gebläse 9 mit diesen umgebendem elektrischen Ringheizkörper 10 enthaltenden Gebläseraum 11. Die Luftleitplatte 8 besitzt zumindest am oberen und unteren Ende geneigt abgebogene Flächenabschnitte 12, 13 mit denen die Luftleitplatfe 8 an der Rückwand 4 befestigt ist.

Die Luftleitplatte 8 besitzt eine zentrale Absaugöffnung 14 vor dem Gebläse 9 zur Ansaugung von den Garraum 1 durchströmt habenden Behandlungsluft entsprechend Pfeilrichtung sowie im senkrechten Bereich der Luftleitplatte 8 obere und untere, durch Pfeile verdeutlichte Luftaustrittsöffnungen 15, durch die hindurch erhitzte Heißluft im Wesentlichen gleichgerichtet, d.h. in Ausströmrichtung ohne innigen Kontakt mit den seitlichen Garraumwänden 5 und dem Gargut in Richtung der Ofentür 7 strömen und dort reflektiert in Kontakt mit dem Gargut den Garraum 1 durchströmend zur Ansaugöffnung 14 gelangen soll.

Im Bereich des - von der Ofenfrontseite her gesehen - oberen, linken und hinteren Ecks ragt in den Garraum 1 ein stabförmiger Temperaturfühler 16 einer Temperatursteuereinrichtung 17 hinein, in Fig. 2 nur schematisch dargestellt.

In dem oberen Flächenabschnitt 12 ist unterhalb des Temperaturfühlers 16 eine Luftaustrittsöffnung 18 in einer Strömungsebene II. vorgesehen, durch die hindurch in Pfeilrichtung bei Heißluftbetrieb des Ofens Heißluft direkt zum Temperaturfühler 16 strömt. In einer in Richtung des Garraums 1 abgekehrten, im Beispiel weiter unten und vorne liegenden Ebene I. sind beidseitig der vorgenannten Luftaustrittsöffnung 18 weitere Luftaustrittsöffnungen 19 in dem schrägen Flächenabschnitt 12 vorgesehen.

Wie durch Durchströmungspfeile in den Figuren 1 und 2 verdeutlicht ergibt sich durch die Luftaustrittsöffnung 18 hindurch ein direkt auf den Temperaturfühler 16 gerichteter und diesen anblasender Luftstrom, der der Temperatursteuereinrichtung 16 die IST-Temperatur des strömenden Systems mitteilt. Dieser Luftstrom wird von der Deckenwand 3 relativ spitz zum Garraum 1 hin reflektiert (Pfeil 20 in Fig. 1). Durch die im Gesamt-Querschnitt und im Strömungsvolumen größeren Luftaustrittsöffnungen 19 hindurch strömen Luftströme in Pfeilrichtung 21, auf die der dem Temperaturfühler 16 (Pfeil 20) zugeordnete Heißluftstrom auftrifft und von einer steilen Reflektionsströmung in den Garraum abgeschirmt wird bzw. sich mit diesen Luftströmen 21 zu einem Strömungsgemenge vermischt und in eine resultierende Strömungsrichtung gemäß Pfeil 22 gezwungen wird, die aufgrund der unterschiedlichen Strömungsebenen I., II. und damit unterschiedlichen Reflektionsgraden und winkeligen Aufeinandertreffens nicht direkt zu dem Gargut im Garraum 1 gelangt. Jedenfalls wird dadurch der dem Temperaturfühler 16 unmittelbar zugeordnete Heißluftstrom daran gehindert, direkt das Gargut anzuströmen. Hierzu trägt der Umstand bei, dass die Luftaustrittsöffnungen 19 der Ebene I. des nutzbaren Garraum 1 näher, d.h. in der Fläche 12 weiter unten liegen als die Luftaustrittsöffnung 18 in der Ebene II.

Wie in Fig. 2 angedeutet, sind sämtliche Luftaustrittsöffnungen 15, 18, 19 im Gebläseraum 11 randseitig von in die jeweilige Luftströmung ragenden Strömungsleitelementen 23 zumindest teilweise umzogen, die eine Gleichrichtung der im Gebläseraum 11 nahezu chaotischen Strömungsverhältnisse bewirken.

## Patentansprüche

1. Heißluft- oder Umluftofen mit einem Garraum (1), einem im Gärraum angeordneten Temperaturfühler (16) einer Temperatursteuerung (17) zum Regeln oder Steuern der im Garraum (1) herrschenden Behandlungstemperatur, mit einem Heißluft- oder Umluftgebläse (9) und mit einer zwischen dem Gebläse (9) und dem zur Lagerung von Gargut vorgesehenen Garraum (1) angeordneten Luftleitplatte (8) in der eine zentrale Lufteintrittsöffnung (14) für das Gebläse (9) und mehrere Luftaustrittsöffnungen (15, 18, 19) für die Luftströmung in den Garraum (1) vorgesehen sind, wobei mindestens eine der Luftaustrittsöffnungen (18) unmittelbar dem Temperaturfühler (16) zugewandt ist, wobei der dem Temperaturfühler (16) zugeordneten Luftaustrittsöffnung (18) mindestens eine benachbarte Luftaustrittsöffnung (19) zugeordnet ist, die ein von der direkt zum Temperaturfühler (16) gerichteten Luftströmung (20) in der Strömungsrichtung zum Garraum (1) hin abgekehrtes, die direkte Luftströmung zum Temperaturfühler (16) nachträglich erfassendes Strömungsgemenge bewirkt, **dadurch gekennzeichnet dass** die Luftleitplatte (8) am unteren und oberen Ende zumindest an der dem Temperaturfühler (16) zugewandten Seite einen diesem Temperaturfühler (16) zugekehrten, gegenüber der Luftleitplatte (8) geneigte abgebogene Flächenabschnitte (12, 13) aufweist, mit welchem die Luftleitplatte (8) an einer Rückwand (4) des Garraums (1) befestigt ist und in welchem die Luftaustrittsöffnungen (18) für den Temperaturfühler (16) und die diesem benachbarten Luftaustrittsöffnungen (19) angeordnet sind, und wobei die mindestens eine benachbarte Luftaustrittsöffnung (19) gegenüber der dem Temperaturfühler (16) zugeordneten Luftaustrittsöffnung (18) in einer dem Garraum (1) zugekehrten Strömungsebene (I.) angeordnet ist.

2. Heißluft- oder Umluftofen nach einem der vorhergehenden Ansprüche, **dadurch gekennzeichnet, dass** bei Heißluftbetrieb des Ofens das Strömungsvolumen der dem Temperaturfühler (16) unmittelbarzugeordneten Luftaustrittsöffnung (18) geringer ist als das jenige der benachbarten, im Gesamt-Querschnitt größeren Luftaustrittsöffnungen (19).

3. Heißluft- oder Umluftofen nach einem der vorhergehenden Ansprüche, **dadurch gekennzeichnet, dass** die Luftaustrittsöffnungen (18, 19) randseitig von in die vom Gebläse (9) ankommenden Luftströmungen als die jeweilige Strömung hemmenden und gleichrichtend umleitenden Strömungsleitelementen (23) zumindest teilweise umzogen sind.

## Claims

1. Hot air or convection oven having a cooking compartment (1), a temperature sensor (16) of a temperature controller (17), arranged in the cooking compartment, for regulating or controlling the treatment temperature obtaining in the cooking compartment (1), having a hot air or convection fan (9) and having an air guide plate (8) arranged between the fan (9) and the cooking compartment (1) provided to store the cooked food, in which a central air inlet opening (14) for the fan (9) and a number of air outlet openings (15, 18, 19) for the air flow into the cooking compartment (1) are provided, wherein at least one of the air outlet openings (18) directly faces the temperature sensor (16), wherein at least one adjacent air outlet opening (19) is assigned to the air outlet opening (18) assigned to the temperature sensor (16), said air outlet opening effecting a flow mix which is turned away from the air flow (20) directed directly towards the temperature sensor (16) in the flow direction towards the cooking compartment (1) and subsequently detecting the direct air flow to the temperature sensor (16), **characterised in that** at the lower and upper end the air guide plate (8) has a surface section (12, 13) which is turned towards this temperature sensor (16) at least on the side facing the temperature sensor (16) and is bent in an inclined manner in relation to the air guide plate (8), with which surface section the air guide plate (8) is fastened on a rear wall (4) of the cooking compartment (1) and in which the air outlet openings (18) for the temperature sensor (16) and the air outlet openings (19) adjacent hereto are arranged, and wherein the at least one adjacent air outlet opening (19) is arranged opposite to the air outlet opening (18) assigned to the temperature sensor (16) in a flow plane (I.) which is turned towards the cooking compartment (1).

2. Hot air or convection oven according to one of the preceding claims, **characterised in that** during hot air operation of the oven, the flow volume of the air outlet opening (18) assigned directly to the temperature sensor (16) is less than that of the adjacent air outlet openings (19) with a larger overall cross-section.

3. Hot air or convection oven according to one of the preceding claims, **characterised in that** the air outlet openings (18, 19) are at least partially surrounded at the edges by air flows arriving from the fan (9) as flow guide elements (23) redirecting in a rectifying manner and inhibiting the respective flow.

## Revendications

1. Four à air chaud ou à circulation d'air comprenant un espace de cuisson (1), un capteur de température (16) disposé dans l'espace de cuisson, un dispositif de commande de température (17) destiné à réguler ou commander la température de traitement régnant dans l'espace de cuisson (1), comprenant un ventilateur (9) d'air chaud ou à circulation d'air et comprenant une plaque de guidage d'air (8) disposée entre le ventilateur (9) et l'espace de cuisson (1) ménagé pour le stockage de produits à cuire, dans laquelle plaque de guidage d'air sont ménagées une ouverture centrale d'arrivée d'air (14) pour le ventilateur (9) et plusieurs ouvertures de sortie d'air (15, 18, 19) pour le flux d'air dans l'espace de cuisson (1), au moins une des ouvertures de sortie d'air (18) étant directement tournée vers le capteur de température (16) ; à l'ouverture de sortie d'air (18) associée au capteur de température (16) est attribuée au moins une ouverture de sortie d'air (19) avoisinante, laquelle provoque un mélange de flux inversé par le flux d'air (20) dirigé directement vers le capteur de température (16) dans le sens du flux vers l'espace de cuisson (1), détectant plus tard le flux d'air direct vers le capteur de température (16), **caractérisé en ce que** la plaque de guidage (8) présente sur l'extrémité supérieure et l'extrémité inférieure, au moins sur le côté tourné vers le capteur de température (16), une section en surface (12, 13) tournée vers ce capteur de température (16), arquée inclinée par rapport à la plaque de guidage d'air (8), à l'aide de laquelle la plaque de guidage d'air (8) est fixée sur une paroi arrière (4) de l'espace de cuisson (1) et dans laquelle sont disposées les ouvertures de sortie d'air (18) pour le capteur de température (16) et les ouvertures de sortie d'air (19) avoisinantes à celui-ci, et l'au moins une ouverture de sortie d'air (19) avoisinante, par rapport à l'ouverture de sortie d'air (18) associée au capteur de température (16), étant disposée dans un plan de flux (I) tourné vers l'espace de cuisson (1).

2. Four à air chaud ou à circulation d'air selon la revendication 1, **caractérisé en ce qu'**en cas de fonctionnement à air chaud du four, le volume de flux de l'ouverture de sortie d'air (18) directement associée au capteur de température (16) est plus petit que celui des ouvertures de sortie d'air (19) avoisinantes, plus grandes en section transversale totale.

3. Four à air chaud ou à circulation d'air selon l'une quelconque des revendications précédentes, **caractérisé en ce que** les ouvertures de sortie d'air (18, 19) sont entourées côté bord, au moins en partie, d'éléments de guidage de flux (23) entravant et déviant dans le même sens d'écoulement les flux d'air arrivant du ventilateur (9) en tant que flux respectif.
